# EUROPÄISCHE PATENTSCHRIFT

(11) **EP 3 677 159 B1**
(45) Veröffentlichungstag und Bekanntmachung des Hinweises auf die Patenterteilung: **30.06.2021**
(21) Anmeldenummer: 20159240.9
(22) Anmeldetag: 05.03.2015
(51) Int. Cl.: A47L 9/14

(54) **ANORDNUNG EINES STAUBFILTERBEUTELS IN EINEM STAUBSAUGER**
ASSEMBLY OF A DUST FILTER BAG IN A VACUUM CLEANER
AGENCEMENT D'UN SAC FILTRANT À POUSSIÈRE DANS UN ASPIRATEUR

(30) Priorität: 25.03.2014 DE 102014104081; 07.08.2014 DE 102014111248
(43) Veröffentlichungstag der Anmeldung: 08.07.2020
(62) Teilanmeldung aus: 15157713.7
(73) Patentinhaber: Vorwerk & Co. Interholding GmbH, 42275 Wuppertal (DE)
(72) Erfinder: Dieudonné, Stephan Peter, 58300 Wetter/Ruhr (DE); Rode, Gerrit, 27211 Bassum (DE); Lapp, Oliver, 42399 Wuppertal (DE)
(74) Vertreter: Müller, Enno

(56) Entgegenhaltungen:
- CN-A- 102 885 599
- DE-A1-102011 075 019
- DE-A1-102012 104 728
- DE-A1-102013 112 547
- DE-U1- 20 119 853

## Beschreibung

Die Erfindung betrifft eine Anordnung eines Staubfilterbeutels mit einer Halteplatte und einem an der Halteplatte befestigten Staubbeutel in einem Staubsauger, insbesondere in einem elektromotorisch betriebenen Staubsauger, gegebenenfalls auch in einem Staubsauger in Form eines selbsttätig verfahrbaren Bodenreinigungsgerätes, wobei die Halteplatte eine vorzugsweise verschließbare Eintragsöffnung für in einer im Wesentlichen senkrecht zu einer Öffnungsfläche der Eintragsöffnung in einer Eintragsrichtung strömenden, staubbeladenen Luft aufweist, wobei weiter der Staubsauger eine Filterkammer zur Aufnahme des Staubfilterbeutels aufweist und einen Saug-/Blasstutzen, an welchem ein eingesetzter Staubfilterbeutel angeschlossen ist, wobei weiter die Filterkammer mit einem zum Herausnehmen und Einsetzen des Staubfilterbeutels verschwenkbaren Verschlussdeckel versehen ist, der einen Registrierungsvorsprung aufweist, wobei ein Verschließen des Verschlussdeckels nur dann möglich ist, wenn der Registrierungsvorsprung mit einem eingelegten Staubfilterbeutel zusammen wirkt.

Aus der DE 20119 853 U1 ist eine Anordnung eines Staubfilterbeutels in einem Staubsauger bekannt, bei welcher die Aufnahme für den Staubfilterbeutel verschwenkbar ausgebildet ist und an der Aufnahme ein Sperrglied ausgebildet ist, das bei nicht eingelegtem Staubfilterbeutel ein Verschließen des Deckels hindern soll.

Aus der DE 10 2012 104 728 A1 ist eine Anordnung eines Staubfilterbeutels in einem Staubsauger bekannt, bei welcher der Staubfilterbeutel an dem Verschlussdeckel anzubringen ist und im Zuge des Verschließens des Verschlussdeckels ein gehäuseseitiger Vorsprung auf eine Verschlussklappe des Staubfilterbeutels zur Freigabe der Verschlussklappe einwirkt.

Aus der DE 10 2013 112 547 A1 ist eine Anordnung gemäß den Merkmalen des Oberbegriffes des Anspruches 1 bekannt. Der Registrierungsvorsprung ist im Verschlusszustand in einen Durchgriffvorsprung der Filterbeutelkammer eingefahren.

Ausgehend von dem zunächst dargelegten Stand der Technik beschäftigt sich die Erfindung mit der Aufgabenstellung, eine Anordnung eines Staubfilterbeutels in einem Staubsauger anzugeben, bei welcher eine vorteilhafte Registrierung im Hinblick auf einen eingelegten Staubfilterbeutel erreicht ist.

Diese Aufgabe ist beim Gegenstand des Anspruches 1 gelöst, wobei darauf abgestellt ist, dass in der Verschlussstellung des Verschlussdeckels der Registrierungsvorsprung in einem im Querschnitt U-förmigen, in Richtung des Registrierungsvorsprunges offenen Eingriffraum der Halteplatte eingefahren ist.

Das Einlegen eines insbesondere neuen, unbenutzten Staubfilterbeutels in eine Filterkammer eines Staubsaugers, wie weiter bevorzugt auch die Entnahme eines insbesondere benutzten Staubfilterbeutels aus der Filterbeutelkammer soll benutzerfreundlich durchführbar sein. Darüber hinaus soll der Betrieb des Staubsaugers mit eingelegtem Staubfilterbeutel sichergestellt sein.

Der Eingriffraum der Halteplatte ist im Zusammenhang mit der Anordnung des Staubfilterbeutels in dem Staubsauger dazu benutzt, dass in der Verschlussstellung des Verschlussdeckels der Registrierungsvorsprung in den im Querschnitt U-förmigen, (auch) in Richtung des Registrierungsvorsprunges offenen Eingriffraum einfahren kann.

Über den Registrierungsvorsprung ist in Zusammenwirkung mit dem Eingriffraum eine ausrichtungsabhängige Positionierung des Staubfilterbeutels in der Filterkammer sichergestellt. Darüber hinaus ist zufolge der Zusammenwirkung sichergestellt, dass ein Staubfilterbeutel in der Filterkammer eingelegt ist. Bevorzugt tritt der Registrierungsvorsprung bei Nichtvorhandensein eines Staubfilterbeutels und somit bei Nichtzusammenwirken mit einem Eingriffraum einer Halteplatte sperrend gegen einen Bereich der Filterkammer, so dass in bevorzugter Ausgestaltung in dieser Situation ein Schließen der Filterkammer nicht möglich ist.

Auch kann über den in den Eingriffraum eingefahrenen Registrierungsvorsprung eine gegebenenfalls zusätzliche Halterung des Staubfilterbeutels in der Filterkammer erreicht sein. Darüber hinaus wirkt in bevorzugter Ausgestaltung der Registrierungsvorsprung derart auf die Halteplatte ein, dass diese im Bereich der Eintragsöffnung dichtend gegen den staubsaugerseitigen Saug-/Blasstutzen gedrängt wird.

Der Untergreifabschnitt kann in einer der Eintragsrichtung entsprechenden Projektionsrichtung in Überdeckung zu einem die Befestigungsfläche bildenden oder in diese übergehenden Teil der Halteplatte sein, wobei zwischen dem Untergreifabschnitt und dem Teil der Halteplatte ein Eingriffraum verbleibt.

Der an der Halteplatte gebildete Eingriffraum bietet einen günstigen Bereich zum Erfassen des Staubfilterbeutels durch den Benutzer bei einem Einsetzen in die Filterkammer beziehungsweise bei einem Herausnehmen aus der Filterkammer. Der Eingriffraum ist in einem hygienisch günstigen Bereich der Halteplatte ausgebildet. Das Ergreifen der Halteplatte, beispielsweise zum Transportieren des gefüllten Staubfilterbeutels, kann so entsprechend in einem in Eintragrichtung distanzierten Bereich erfolgen.

Weiter ist der Eingriffraum in Bezug auf eine die Eintragsöffnung bevorzugt zentral durchsetzende Achse nach radial außen offen ausgeformt, wobei in einem Querschnitt, in welchem sich die Befestigungsfläche als Linie dargestellt, der Eingriffraum durch einen nach radial außen offenen, U-förmigen Bereich der Halteplatte gebildet ist.

Der hierbei einer Anströmseite zugeordnete U-Schenkel ist durch den Untergreifabschnitt gebildet, während der gegenüberliegende U-Schenkel durch den, die Befestigungsfläche bildenden oder in die Befestigungsfläche übergehenden und sich mit Bezug auf die Achse der Eintragöffnung radial außen an die Befestigungsfläche anschließenden Teil der Halteplatte ausgeformt ist. Diese U-Schenkel verlaufen bevorzugt parallel zueinander. Auch kann sich ein spitzer Winkel zwischen diesen U-Schenkeln von 1 bis 30°, bevorzugt 1 bis 10° einstellen, wobei sich der Eingriffraum sowohl von radial innen nach radial außen als auch von radial außen nach radial innen erweitern kann.

Die Öffnungsfläche der Eintragsöffnung bildet sich bevorzugt in dem mit einer Klappe oder dergleichen in der Verschlussstellung der Eintragsöffnung zusammenwirkenden Dichtbereich. So ist die Eintragsöffnung bevorzugt in der im Zusammenwirkungsbereich von Klappe und Halteplatte ausgebildeten Dichtebene gegeben.

Die Eintragrichtung kann auch mit einer, eine Mittellinie des staubsaugerseitigen Saug-/Blasstutzens fortsetzende, die Einströmöffnung mittig durchsetzende und sich bis in den Staubbeutel erstreckenden Geraden, gleichgesetzt werden. Die Verschlussklappe ist für diese Betrachtung außer Acht gelassen. Die tatsächliche Eintragrichtung unter Berücksichtigung auch der Beeinflussung der Strömung durch die Verschlussklappe ist hieran angenähert, aber nicht geradlinig verlaufend.

Die die Eintragrichtung darstellende Gerade erstreckt sich mit Bezug auf einen Schnitt durch die Eintragöffnung, in welchem sich die Gerade - wie auch die Dichtebene - als Linien darstellen, im Wesentlichen senkrecht zur Dichtebene, bevorzugt einen spitzen Winkel zwischen 30 bis 90°, insbesondere 60 bis 90° einschließend.

Bezogen auf eine Mittelachse der Eintragsöffnung, welche Mittelachse sich in einer Grundrissdarstellung der Eintragsöffnung als zentraler Punkt darstellt, ist der Untergreifabschnitt in der Projektionsrichtung entlang der Eintragrichtung in zumindest in überwiegender Überdeckung zu einem zumindest radial außen außerhalb eines Bereiches der Anhaftung des Staubbeutels an der Halteplatte. Es ergibt sich eine Beabstandung des Staubbeutels zu dem Untergreifabschnitt, so dass der Eingriffraum vom Staubbeutel unbeeinflusst bleibt, auch unabhängig vom Füllgrad des Staubbeutels.

Auch ist hierdurch der Eingriffraum zum hygienisch günstigen Erfassen des Staubfilterbeutels insbesondere bei einer Entnahme desselben aus der Filterkammer nutzbar.

Mit Bezug auf die Mittelachse der Eintragöffnung radial außerhalb der Anhaftung des Staubbeutels an der Halteplatte erstreckt sich bevorzugt ein Teil der Halteplatte weiter in der Befestigungsebene, zur Abstützung des Staubbeutels insbesondere in einer Überkopf-Anordnung desselben in der Filterkammer, bei welcher sich der Staubbeutel oberhalb der Halteplatte erstreckt.

In bevorzugter Ausgestaltung ändert sich der Abstand des Untergreifabschnittes zu der Befestigungsfläche beziehungsweise zu dem in die Befestigungsfläche übergehenden Teil der Halteplatte in radialer Richtung und/oder in Umfangsrichtung, dies insbesondere zufolge zueinander divergierender Anordnung von Untergreifabschnitt und dem in die Befestigungsfläche übergehenden Teil der Halteplatte. So schließen die aufeinander zu gewandten Flächen von Untergreifabschnitt und hierzu beabstandetem Teil der Halteplatte einen spitzen Winkel von bis zu 30° ein, weiter bevorzugt 5 bis 15°.

Die Befestigungsfläche der Halteplatte erstreckt sich insgesamt in einer Ebene, die mit einer Ebene, in der sich der Untergreifabschnitt erstreckt, in einem Querschnitt, in welchem sich diese Ebenen als Linien darstellen, einen spitzen Winkel von bis zu 30°, bevorzugt 5 bis 15° einschließt.

Der Untergreifabschnitt ist bevorzugt nur über einen Teil des Umfangs ausgebildet. So erstreckt sich der Untergreifabschnitt bevorzugt über ein Zehntel bis ein Fünftel des Umfangs der Halteplatte im Bereich der den Untergreifabschnitt aufnehmenden Ebene.

Bezogen auf eine Mittelachse der Eintragsöffnung sind bevorzugt zwei gegenüberliegende Untergreifabschnitte ausgebildet, zur entsprechenden Ausbildung von zwei Eingriffräumen. Diese sind durch jeweilige Registrierungsvorsprünge des Staubsaugers erfassbar.

Der Registrierungsvorsprung ist bevorzugt um eine Schwenkachse verschwenkbar, wobei der Registrierungsvorsprung in der eingefahrenen Stellung um die Schwenkachse bewegt ist. In der nicht durch die Halteplatte beziehungsweise durch den Eingriffraum beeinflussten Stellung ist der Registrierungsvorsprung bevorzugt federbelastet in eine sperrende Grundstellung verlagert, in welcher Stellung bei fehlender Halteplatte beziehungsweise fehlendem Staubfilterbeutel der Registrierungsvorsprung gegen einen Abschnitt der Filterkammer beziehungsweise des Staubsaugers sperrend tritt. Erst ein Einfahren des Registrierungsvorsprunges in den zugeordneten Eingriffraum einer eingesetzten Halteplatte bewirkt die Schwenkverlagerung des Registrierungsvorsprunges in eine, das Schließen der Filterkammer zulassenden Stellung.

Der Registrierungsvorsprung fährt in einer Einfahrrichtung quer zur Erstreckung des Untergreifabschnitts in den Eingriffraum ein. Bei einer im Wesentlichen U-förmigen Querschnittsgestaltung des Eingriffraumes erfolgt ein Einfahren des Registrierungsvorsprunges in den Eingriffraum bevorzugt quer zu dem U-Querschnitt.

Im Zuge der Zusammenwirkung des Registrierungsvorsprunges mit der Halteplatte beim Schließen des Verschlussdeckels sorgt der Registrierungsvorsprung für eine definierte Positionierung einer Halteplattendichtung gegen den Saug-/Blasstutzen oder eine Bodenfläche der Filterkammer. Der Registrierungsvorsprung belastet hierbei, wie auch bevorzugt in der abschließenden Verschlussstellung des Verschlussdeckels, die Halteplatte derart, dass dessen Dichtbereich, beispielsweise in Form eines, eine Dichtlippe aufweisenden Ringkragens, in den Dichtsitz gedrängt und in dieser Stellung gehalten ist.

Bevorzugt ist in der Filterkammer eine Sperrausbildung vorgesehen. Diese wirkt mit einem zuordbaren Registrierungsvorsprung zusammen beim Versuch den Verschlussdeckel bei nicht eingesetztem oder nicht ordnungsgemäß eingesetztem Staubfilterbeutel in die Verschlussstellung zu verbringen. Der Registrierungsvorsprung wird in diesem Fall nicht durch Einfahren in den Eingriffsraum verschwenkt, sondern trifft gegen die die weitere Verschwenkung des Verschlussdeckels hindernde Sperrausbildung.

Die Sperrausbildung kann eine Rippe oder ein Vorsprung sein. Bevorzugt wird eine Sperrtasche, in welche der Registrierungsvorsprung mit einem Teilbereich eintaucht.

Bevorzugt sind zwei Registrierungsvorsprünge vorgesehen. Diesen ist bevorzugt jeweils eine Sperrausbildung zugeordnet.

Die Registrierungsvorsprünge sind bevorzugt unabhängig voneinander verschwenkbar an dem Verschlussdeckel gehaltert. Die Schwenkverlagerung eines Registrierungsvorsprungs führt nicht zwangsläufig allein begründet auf dessen Bewegung zu einer Verlagerung des anderen Registrierungsvorsprungs.

Die Halteplatte ist so bevorzugt mittels des einen oder der mehreren Registrierungsvorsprünge in den Dichtsitz versetzbar und/oder in ihrem Dichtsitz festsetzbar.

Die vor- und nachstehend angegebenen Bereiche bzw. Wertebereiche oder Mehrfachbereiche schließen hinsichtlich der Offenbarung auch sämtliche Zwischenwerte ein, insbesondere in 1/10- Schritten der jeweiligen Dimension, gegebenenfalls also auch dimensionslos. Beispielsweise beinhaltet die Angabe 1 bis 30° auch die Offenbarung von 1,1 bis 30°, 1 bis 29,9°, 4,2 bis 21,7°, etc., die Offenbarung von bis zu 30 auch die Offenbarung von bis zu 29,9°, bis zu 17,4°, etc., die Offenbarung von 30 bis 90°, auch die Offenbarung von 30 bis 89,9°, 30,1 bis 90°, 37,4 bis 58,7°, die Offenbarung von 1/10 bis 1/5, auch die Offenbarung von 10/ 100 bis 19/ 100, 11/ 100 bis 20/ 100, 14/ 100 bis 18/ 100 etc. Diese Offenbarung kann einerseits zur Eingrenzung einer genannten Bereichsgrenze von unten und/ oder oben, alternativ oder ergänzend aber zur Offenbarung eines oder mehrerer singulärer Werte aus einem jeweilig angegebenen Bereich dienen.

Nachstehend ist die Erfindung anhand der beigefügten Zeichnung erläutert, die aber lediglich ein Ausführungsbeispiel darstellt. Auf der Zeichnung zeigt:
- Fig. 1: in perspektivischer Darstellung einen Staubsauger in Form eines handgeführten Elektro-Staubsaugers;
- Fig. 2: in teils geschnittener, perspektivischer Darstellung den Bereich einer Filterkammer des Staubsaugers mit einem, Registrierungsvorsprünge aufweisenden Verschlussdeckel, eine Sperrstellung bei fehlendem Staubfilterbeutel betreffend;
- Fig. 3: eine weitere teils geschnittene, perspektivische Darstellung der Filter-kammer bei geöffnetem Verschlussdeckel und eingesetztem Staubfilterbeutel;
- Fig. 4: einen Vertikalschnitt durch die Anordnung gemäß Figur 3;
- Fig. 5: in weiterer perspektivischer, teils geschnittener Darstellung den Bereich der Filterkammer, eine Zwischenstellung im Zuge des Schließvorganges des Verschlussdeckels betreffend;
- Fig. 6: die Schließstellung des Verschlussdeckels;
- Fig. 7: den Schnitt gemäß dem Bereich VII in Figur 6;
- Fig. 8: die Halteplatte des Staubfilterbeutels in perspektivischer Darstellung;
- Fig. 9: die Halteplatte in Ansicht gemäß Pfeil IX in Figur 8;
- Fig. 10: die Ansicht gegen die Halteplatte gemäß dem Pfeil X in Figur 8;
- Fig. 11: eine weitere perspektivische Darstellung der Halteplatte mit Sicht auf eine Anschlussseite desselben;
- Fig. 12: die Draufsicht auf die Halteplatte;
- Fig. 13: die Unteransicht gegen die Halteplatte;
- Fig. 14: die Ansicht gemäß Pfeil XIV in Figur 10;
- Fig. 15: eine der Figur 3 entsprechende Darstellung, eine alternative Ausführungsform der Halteplatte betreffend;
- Fig. 16: eine Ausführungsform des Staubfilterbeutels in Seitenansicht;
- Fig. 17: den Staubfilterbeutel gemäß Figur 16 im in die Filterkammer eingesetzten Zustand, die Verschlussstellung des Verschlussdeckels betreffend;
- Fig. 18: eine der Figur 17 entsprechende Darstellung, eine Sperrstellung des Verschlussdeckels bei nicht eingelegtem Staubfilterbeutel betreffend.

Dargestellt und beschrieben ist zunächst mit Bezug zu Figur 1 ein Staubsauger 1 in Art eines stielgeführten Elektro-Handstaubsaugers mit einem, eine nicht dargestellte Motor-Gebläse-Einheit beinhaltenden Grundgehäuse 2, an welchem eine öffenbare Filterkammer 3 für einen Staubfilterbeutel 4 angeschlossen ist.

Zur Führung des Staubsaugers 1 ist an dem Grundgehäuse 2 ein Stiel 5 befestigt. Dieser weist endseitig einen Handgriff 6 auf, der mit einem Schalter 7 zur elektrischen Inbetriebnahme sowie zur Steuerung des Staubsaugers 1 versehen ist. Die Elektroversorgung erfolgt über ein Elektrokabel 8, welches in den Handgriff 6 einläuft.

Die Bodenbearbeitung erfolgt bei dem dargestellten Ausführungsbeispiel über eine Bodendüse 9. Diese steht strömungstechnisch und gegebenenfalls auch elektrisch über eine nicht näher dargestellte Kupplung 10 in Verbindung mit dem Grundgehäuse 2 und der darin angeordneten Motor-Gebläse-Einheit.

In der Filterkammer 3 ist der Staubfilterbeutel 4 im Betrieb des Staubsaugers 1 gehaltert. Der Staubfilterbeutel 4 weist einen an einer Halteplatte 11 befestigten Staubbeutel 12 auf. Der Staubbeutel 12 besteht bevorzugt aus einem Vlies.

Zur Freilegung des Staubfilterbeutels 4, insbesondere zur Ermöglichung eines Wechselns desselben, ist die Filterkammer 3 öffenbar. Hierzu ist ein Teil der Filterkammer 3 als klappenartiger Verschlussdeckel 13 ausgebildet, der um eine Schwenkachse x gegenüber dem feststehenden Teil der Filterkammer 3 verschwenkbar ist.

In Figur 2 ist der Verschlussdeckel 13 in einer Sperrstellung im Zuge einer Deckel-Schließbewegung gezeigt.

In der Filterkammer 3 ist eine Saug-Durchlassöffnung 14 ausgebildet, über welche im Betriebszustand aufgesaugter Schmutz in den in der Filterkammer 3 befindlichen Staubfilterbeutel 4 eingetragen wird. Je nach Ausgestaltung des Staubsaugers 1 im Einzelnen kann der Staub in den Staubfilter 4 eingeblasen oder eingesaugt werden.

Bevorzugt handelt es sich bei der Filterkammer 3 um eine solche, die bei Benutzung des Staubsaugers 1 hinsichtlich ihrer Längserstreckung, die hier in Richtung der sichtbaren Bodenfläche 16 zu der darüber liegenden, nicht dargestellten weiteren Fläche angesprochen ist, nahezu vertikal oder in einem spitzen Winkel zu einer Vertikalen verlaufend angeordnet sein kann.

Innenseitig an dem Verschlussdeckel 13 sind Registrierungsvorsprünge 15 angeordnet. Bevorzugt sind zwei in Erstreckungsrichtung der Schwenkachse x zueinander beabstandete Registrierungsvorsprünge 15 vorgesehen.

Jeder Registrierungsvorsprung 15 kann, wie sich auch aus Figur 2 ergibt, innenseitig des Verschlussdeckels 13 angeordnet sein. Hierbei ist weiter bevorzugt jeder Registrierungsvorsprung 15 schwenkbeweglich an dem Verschlussdeckel 13 angeordnet, wobei bevorzugt eine Schwenkachse y jedes Registrierungsvorsprunges 15 parallel oder zumindest annähernd parallel zu der Schwenkachse x des Verschlussdeckels 13 verläuft.

Die Registrierungsvorsprünge 15 sind unabhängig voneinander um die jeweilige Schwenkachse schwenkbar angeordnet. Die Verschwenkung eines Registrierungsvorsprungs 15 hat nicht zwangsläufig die Verschwenkung des anderen Registrierungsvorsprungs 15 zur Folge.

Dies kann zufolge einer Einzelausbildung der Registrierungsvorsprünge 15 erreicht sein. Auch können die beiden Registrierungsvorsprünge 15 zur verbesserten Montage vorgebildet sein, so zum Beispiel unter Ausbildung einer Verbindung zwischen den Registrierungsvorsprüngen, welche Verbindung die voneinander unabhängige Verschwenkung der Registrierungsvorsprünge 15 zulässt.

Jeder Registrierungsvorsprung 15 kann weiterhin in eine Registrierungslage federvorgespannt sein. Hierzu ist weiter bevorzugt jedem Registrierungsvorsprung 15 eine Feder, beispielsweise eine Schenkelfeder, zugeordnet, welche den Registrierungsvorsprung 15 in eine bevorzugt anschlagbegrenzte Schwenkstellung belastet, in welcher ohne weitere Maßnahmen der Registrierungsvorsprung 15 beim Versuch des Schließens des Verschlussdeckels 13 sperrend in eine, in der Bodenfläche 16 der Filterkammer 3 ausgeformte Sperrausbildung tritt.

Die Sperrausbildung kann eine Schulter oder ein Vorsprung sein, zur möglichen Zusammenwirkung mit dem zuordbaren Registrierungsvorsprung 15. Bevorzugt ist die Sperrausbildung eine Sperrtasche 17, welche sich unterhalb der Bodenfläche 16 und sich in dessen Ebene öffnend erstreckt (vergleiche auch Figur 18). Jedem Registrierungsvorsprung 15 ist eine Sperrausbildung, insbesondere Sperrtasche 17 zugeordnet.

Die in Figur 2 dargestellte Registrierungslage bewirkt entsprechend, dass bei nicht eingelegtem Staubfilterbeutel 4 der Registrierungsvorsprung 15 derart sperrend mit der Sperrtasche 17 zusammenwirkt, dass ein Schließen des Verschlussdeckels 13 unterbunden wird. Der nicht ordnungsgemäße Verschluss der Filterkammer 3 kann unter Nutzung elektrischer und/ oder mechanischer Mittel zu einer Unterbindung der Inbetriebnahme des Staubsaugers 1 führen.

Um den Verschlussdeckel 13 in die Verschlussstellung der Filterkammer 3 verlagern zu können, ist eine Auslenkung der Registrierungsvorsprünge 15 Voraussetzung derart, dass diese gegen die auf sie einwirkende Federkraft ausgelenkt werden, so dass ein Eintauchen in die Sperrtaschen 17 unterbunden ist.

Diese ablenkende Führung der Registrierungsvorsprünge 15 ist bei eingelegtem Staubfilterbeutel 4 durch den Bereich der Halteplatte 11 gegeben.

In den Darstellungen ist im Wesentlichen jeweils nur die Halteplatte 11 des Staubfilterbeutels 4 dargestellt. Der an der Halteplatte 11 angebundene Staubbeutel 12 ist lediglich angedeutet und zufolge Abbruchlinien, wie ersichtlich, nicht vollständig dargestellt.

Die Halteplatte 11 ist beim Ausführungsbeispiel und bevorzugt im Bereich einer Befestigungsebene E für den Staubbeutel 12 gitterartig gebildet. Die Halteplatte 11 kann als Kunststoff-Spritzteil gebildet sein.

Die Halteplatte 11 weist eine Eintragöffnung 18 auf, die von einem in das Innere des Staubbeutels 12 ragenden Kragen 19 umgeben ist. Die Eintragöffnung 18 ist mittels eines klappenartigen Verschlussteiles 20 insbesondere in ausgeschaltetem Zustand des Staubsaugers 1, d.h. bei nicht aufgebrachter Saugluftströmung, verschlossen. Das Verschlussteil 20 ist um eine Achse, welche sich bevorzugt parallel oder zumindest annähernd parallel zur Schwenkachse x des Verschlussdeckels 13 erstreckt, aus einer Eintragöffnung-Verschlussstellung in eine Offenstellung verschwenkbar, in welcher Offenstellung das Verschlussteil 20 in Richtung auf das Beutelinnere hin verlagert ist (vergleiche hierzu Figur 7).

Die Verlagerung des Verschlussteiles 20 in die Offenstellung erfolgt im Betrieb des Staubsaugers 1 bevorzugt allein zufolge des auf dieses einwirkenden Saugluftstromes. Es kann auch eine mechanisch auf das Verschlussteil 20 einwirkende Öffnungshilfe vorgesehen sein, die den Öffnungsvorgang unterstützt.

Wie durch die strichpunktierte Linie 21, welche eine äußere Verbindungskontur des Staubbeutels 12 mit der Halteplatte 11 darstellen soll, angedeutet, ragt die Halteplatte 11 seitlich, hier in Breitenerstreckung der Filterkammer 3, über den Staubbeutel 12 hinaus.

Bevorzugt ist die Halteplatte 11 in ihrem, über den Staubbeutel 12 hinausragenden Teil 23 - bevorzugt auch im Übrigen - gitterartig ausgebildet, so dass sich eine unterseitige Abstützung des sich im laufenden Betrieb des Staubsaugers 1 füllenden Staubbeutels 12 erreichbar ist, wobei dieser, die Befestigungsebene E oberseitig aufnehmende Teil 23 der Halteplatte 11 zufolge der gitterartigen Strukturierung eine Durchströmung der je nach Betriebsart des Staubsaugers 1 aus dem Staubbeutel 12 gesaugten oder aus dem Staubbeutel 12 geblasenen Luft zulässt.

Zugeordnet dem jeweiligen, gitterartig strukturierten Teil 23 der Halteplatte 11 ist an der Halteplatte 11 ein Untergreifabschnitt 24 ausgebildet. Bevorzugt sind zwei Untergreifabschnitte 24 an einem, die Befestigungsfläche 22 für den Staubbeutel 12 zugleich anbietenden Grundkörper der Halteplatte 11 angeformt, wie auch die gitterartig strukturierten Teile 23.

Die Untergreifabschnitte sind in einer Projektion in Richtung einer Eintragsrichtung (vergleiche Pfeil a in Figur 7) der strömenden, staubbeladenen Luft in den Staubbeutel 12 in zumindest teilweiser Überdeckung zu den jeweils zugeordneten, in die Befestigungsfläche 22 übergehenden Teil 23 der Halteplatte 11, wobei zwischen dem Untergreifabschnitt 24 und dem zugeordneten Halteplatten-Teil 23 ein in Eintragsrichtung a betrachteter Abstand vorgesehen ist.

Jeder Untergreifabschnitt 24 erstreckt sich im Wesentlichen über ein Fünftel des Umfangs der Halteplatte 11, insbesondere des Umfangs des Grundkörpers der Halteplatte 11. Weiter erstreckt sich ein jeder Untergreifabschnitt 24 im Wesentlichen ausgehend von einem, etwa parallel zur Scharnierachse des Verschlussteiles 20 verlaufenden Halteplattenrand über etwa ein Drittel bis zu einem Halben der quer zur Längserstreckung der Halteplatte 11 betrachteten Länge der Schmalseite (vergleiche Maß L in Figur 10).

In einem Querschnitt durch den den Untergreifabschnitt 24 tragenden Bereich der Halteplatte 11 formen der Untergreifabschnitt 24, das gitterartig strukturierte Teil 23 sowie der zugewandte Grundkörperabschnitt der Halteplatte 11 einen U-förmigen Eingriffraum 25. Dieser ist beidseitig in Längserstreckung des Untergreifabschnittes 24, d.h. in Erstreckung des kürzeren Halteplattenmaßes L, offen, wie auch zu der dem Halteplatten-Grundkörper abgewandten Seite hin, d.h. mit Bezug auf eine die Eintragöffnung 18 durchsetzende Mittelachse z nach radial außen.

Die aufeinander zu gewandten Flächen von Untergreifabschnitt 24 (Ebene F) und Halteplatten-Teil 23 (Ebene E) schließen in Längserstreckung des Untergreifabschnittes 24 einen spitzen Winkel α von etwa 5 bis 10° ein, wobei sich der Abstand in Richtung auf den sich über den Untergreifabschnitt 24 hinaus erstreckenden Abschnitt des Halteplatten-Teils 23 gleichmäßig verringert.

Entsprechend verläuft auch eine in Richtung auf den Halteplatten-Teil 23 gerichtete Auflagefläche des Untergreifabschnittes 24 in dem vorbezeichneten Winkel zur Befestigungsfläche 22 für den Staubbeutel 12.

Die gegenüberliegend angeordneten Eingrifföffnungen 25 können in vorteilhafter Weise zur Entnahme, darüber hinaus insbesondere zum Transport eines Staubfilterbeutels 4, insbesondere gefüllten Staubfilterbeutels 4 genutzt werden, indem der Benutzer die Halteplatte 11 beispielsweise mit zwei Fingern unter Eingriff in die Eingriffräume 25 trägt. Es kommt hierbei nicht zu einer Kontaktierung der Staubbeutelwandung, welche zufolge des filterartig strukturierten Halteplatten-Teils 23 beabstandet bleibt zu den Eingriffräumen 25.

Die Untergreifabschnitte 24 sind weiter so positioniert, dass diese im in die Filterkammer 3 eingesetzten Zustand des Staubfilterbeutels 4 die kammerseitigen Sperrtaschen 17 überdecken (vergleiche Figur 5).

Die Halteplatte 11 des Staubfilterbeutels 4 wird derart in die Filterkammer 3 eingesetzt, dass ein unterseitig, d.h. dem Kragen 19 abgewandter, umlaufender Dichtkragen 26 der Halteplatte 11 einen geräteseitigen, in die Filterkammer 3 einragenden Anschlusskragen 27 eines Saug-/Blasstutzens 32 umschließt. Der Saug-/Blasstutzens 32 ist endseitig eines, durch das Grundgehäuse 2 geführten Saugkanals 28 vollständig ausgebildet.

Der Dichtkragen 26 der Halteplatte 11 ist weiter mit einer umlaufenden Dichtlippe 29 versehen, welche bevorzugt nach radial innen über einen umlaufenden Rand des Dichtkragens 26 zur Zusammenwirkung mit dem Anschlusskragen 27 vorsteht.

Bevorzugt sitzt die Halteplatte 11 nach Einsetzen des Staubfilterbeutels 4 durch den Benutzer zunächst in einer Vormontageposition (vergleiche Figur 4).

Mit Bewegen des Verschlussdeckels 13 in Richtung auf die Schließstellung der Filterkammer 3 treten die Registrierungsvorsprünge 15 in die halteplattenseitigen Eingriffräume 25 ein, unter jeweiliger Abstützung auf der dem Halteplatten-Teil 23 zugewandten Auflagefläche des Untergreifabschnittes 24. Dies bewirkt eine Auslenkung der Registrierungsvorsprünge 15 entgegen der auf diese einwirkenden Federkraft.

Mit weiterer Schwenkverlagerung des Verschlussdeckels 13 in die Schließstellung gleiten die Registrierungsvorsprünge 15 über diese Auflageflächen der Untergreifabschnitte 24 ab, unter weiterem Eintauchen in den jeweiligen Eingriffraum 25.

Die Schwenkverlagerung der Registrierungsvorsprünge 15 entgegen der Federkraft ist bevorzugt anschlagbegrenzt (Anschlagvorsprung 35), so dass mit vollständiger Verlagerung des Verschlussdeckels 13 in die Schließstellung gemäß Figur 6 eine Kraftkomponente auf die Untergreifabschnitte 24 über die Registrierungsvorsprünge 15 einwirkt, zur (weiteren) Verlagerung der Halteplatte 11 in die Dicht-Sitzstellung gemäß Figur 7. Die horizontale Grundausrichtung der Dichtlippe 29 verändert sich bei einer Zusammenwirkung mit der Außenfläche des Anschlusskragens 27, an welcher Außenfläche die Dichtlippe 29 abschließend umgebogen anliegt.

Die Halteplatte 11 stützt sich zugleich auf der Bodenfläche 16 ab.

Eine Abdichtung des Anschlusskragens 27 gegen die Bodenfläche 16 des Filterraumes ist durch einen von unten gegen den Filterraumboden wirkenden Abschnitt des Anschlusskragens 27 erreicht, welcher Abschnitt beispielsweise als 2K-Weichkomponente angespritzt oder als separat montierte Dichtung den Anschlusskragen 27 umgibt.

Zum lagerichtigen Einsetzen der Halteplatte 11 sind auf der Bodenfläche 16 stegartige Orientierungsvorsprünge 30 vorgesehen, die in, in dem gitterartig strukturierten Halteplatte-Teil 23 ausgebildete Orientierungsschlitze 31 eingreifen.

Auch können an der Halteplatte 11 Vorsprünge ausgebildet sein, die mit Vertiefungen und/ oder Ausnehmungen im Aufnahmeraum zusammenwirken.

Figur 15 zeigt eine Ausbildung der Halteplatte 11, bei welcher das Halteplatte-Teil 23 geschlossen flächig ausgebildet ist (diese Fläche kann aber beispielsweise zur Materialeinsparung durchbrochen sein), mit einem Halteplatte-Hintergriffbereich 33, der eine Breite aufweist, die größer ist als der Abstand der aufeinander zu weisenden Randkanten der Orientierungsvorsprünge 30 zueinander. Der weitere Bereich des Halteplatte-Teils 23 ist mit einer diesem Abstand entsprechende oder diesen Abstand unterschreitenden Breite versehen.

Auch hierdurch ist eine (intuitive) lagerichtige Anordnung der Halteplatte 11 in der Filterkammer 3 ermöglicht. Eine fälschlicherweise um 180° verdreht eingesetzte Halteplatte 11 kann nicht positioniert werden, da diese aufgrund der schräg angeordneten Bodenfläche 16 nach vorne rutscht. In der korrekten Einsetzposition stützt sich die Halteplatte 11 mit ihrem Hintergriffbereich 33 an den Orientierungsvorsprüngen 30 ab.

Anstelle der bodenflächenseitigen Sperrtaschen 17 können auch nach oben über die Bodenfläche 16 hinausragende Sperrrippen vorgesehen sein, gegen welche die Registrierungsvorsprünge 15 bei nicht eingelegtem Staubfilterbeutel 4 sperrend treten. Die Sperrrippen werden bei eingesetztem Staubfilterbeutel 4 durch unterseitig der Untergreifabschnitte 24 ausgebildete Taschen oder dergleichen aufgenommen.

Auch kann der Staubbeutel 12 beispielsweise fertigungsseitig in Falten oder als Rolle kompakt zusammengelegt sein (vergleiche Figur 16). Die Kompaktlage wird durch einen oder mehrere, insbesondere zwei banderolenartige Materialstreifen 34 gehalten, die den Staubbeutel 12 und die Halteplatte 11 zumindest teilweise umfassen. Der Materialstreifen 34 kann ein Papierstreifen sein.

Der Materialstreifen 34 überspannt den Eingriffraum 25.

Im Zuge des Schließvorganges des Verschlussdeckels 13 legt sich zunächst die Spitze des Registrierungsvorsprungs 15 an die Oberfläche des Materialstreifens 34. Mit fortgesetztem Eintauchen des Registrierungsvorsprungs 15 in den Eingriffraum 25 wird der Materialstreifen 34 überdehnt bis dieser schließlich planmäßig zerreißt.

Durch die Deckel-Schließbewegung wird die fixierende Wirkung des beziehungsweise der Materialstreifen 34 aufgehoben, so dass im Betrieb des Staubsaugers 1 der Staubbeutel 12 - gefördert durch die Unterdruckwirkung auf die Staubbeutelwandung - seine entfaltete/entrollte Endgröße und -lage annimmt.

### Bezugszeichenliste:

| | | | |
|---|---|---|---|
| 1 | Staubsauger | 25 | Eingriffraum |
| 2 | Grundgehäuse | 26 | Dichtkragen |
| 3 | Filterkammer | 27 | Anschlusskragen |
| 4 | Staubfilterbeutel | 28 | Saugkanal |
| 5 | Stiel | 29 | Dichtlippe |
| 6 | Handgriff | 30 | Orientierungsvorsprung |
| 7 | Schalter | 31 | Orientierungsschlitz |
| 8 | Elektrokabel | 32 | Saug-/Blasstutzen |
| 9 | Bodendüse | 33 | Hintergriffbereich |
| 10 | Kupplung | 34 | Materialstreifen |
| 11 | Halteplatte | 35 | Anschlagvorsprung |
| 12 | Staubbeutel | | |
| 13 | Verschlussdeckel | | |
| 14 | Saug-Durchlassöffnung | a | Eintragrichtung |
| 15 | Registrierungsvorsprung | y | Schwenkachse |
| 16 | Bodenfläche | x | Schwenkachse |
| 17 | Sperrtasche | z | Mittelachse |
| 18 | Eintragöffnung | | |
| 19 | Kragen | | |
| 20 | Verschlussteil | E | Befestigungsebene |
| 21 | Linie | F | Ebene |
| 22 | Befestigungsfläche | L | Erstreckung |
| 23 | Teil | | |
| 24 | Untergreifabschnitt | α | Winkel |

## Patentansprüche

1. Anordnung eines Staubfilterbeutels (4) mit einer Halteplatte (11) und einem an der Halteplatte (11) befestigten Staubbeutel (12) in einem Staubsauger (1), insbesondere in einem elektromotorisch betriebenen Staubsauger (1), gegebenenfalls auch in einem Staubsauger (1) in Form eines selbsttätig verfahrbaren Bodenreinigungsgerätes, wobei die Halteplatte (11) eine vorzugsweise verschließbare Eintragsöffnung (18) für in einer im Wesentlichen senkrecht zu einer Öffnungsfläche der Eintragsöffnung (18) in einer Eintragsrichtung (a) strömenden, staubbeladenen Luft aufweist, wobei weiter der Staubsauger (1) eine Filterkammer (3) zur Aufnahme des Staubfilterbeutels (4) aufweist und einen Saug-/Blasstutzen (32), an welchem ein eingesetzter Staubfilterbeutel (4) angeschlossen ist, wobei weiter die Filterkammer (4) mit einem zum Herausnehmen und Einsetzen des Staubfilterbeutels (4) verschwenkbaren Verschlussdeckel (13) versehen ist, der einen Registrierungsvorsprung (15) aufweist, wobei ein Verschließen des Verschlussdeckels (13) nur dann möglich ist, wenn der Registrierungsvorsprung (15) mit einem eingelegten Staubfilterbeutel (4) zusammen wirkt, **dadurch gekennzeichnet, dass** in der Verschlussstellung des Verschlussdeckels (13) der Registrierungsvorsprung (15) in einen im Querschnitt U-förmigen, in Richtung des Registrierungsvorsprunges (15) offenen Eingriffraum (25) der Halteplatte (11) eingefahren ist.

2. Anordnung eines Staubfilterbeutels nach Anspruch 1, **dadurch gekennzeichnet, dass** der Registrierungsvorsprung (15) um eine Schwenkachse (y) verschwenkbar ist und dass der Registrierungsvorsprung (15) in der eingefahrenen Stellung um die Schwenkachse (y) bewegt ist.

3. Anordnung eines Staubfilterbeutels nach einem der Ansprüche 1 oder 2, **dadurch gekennzeichnet, dass** entgegen der Eintragsrichtung (a) der staubbeladenen Luft in den Staubbeutel (12) vorgelagert zu einer Befestigungsfläche (22) des Staubbeutels (12) an der Halteplatte (11) ein Untergreifabschnitt (24) der Halteplatte (11) ausgebildet ist.

4. Anordnung eines Staubfilterbeutels nach Anspruch 3, **dadurch gekennzeichnet, dass** der Untergreifabschnitt (24) nur über einen Teil des Umfangs ausgebildet ist.

5. Anordnung eines Staubfilterbeutels nach einem der Ansprüche 3 oder 4, **dadurch gekennzeichnet, dass** bezogen auf eine Mittelachse (z) der Eintragsöffnung (18) zwei gegenüberliegende Untergreifabschnitte (24) ausgebildet sind.

6. Anordnung eines Staubfilterbeutels nach einem der Ansprüche 3 bis 5, **dadurch gekennzeichnet, dass** der Registrierungsvorsprung (15) in einer Einfahrrichtung quer zur Erstreckung des Untergreifabschnittes (24) in den Eingriffraum (25) einfährt.

7. Anordnung eines Staubfilterbeutels nach einem der Ansprüche 1 bis 6, **dadurch gekennzeichnet, dass** die Halteplatte (11) mittels des Registrierungsvorsprunges (15) in einen Dichtsitz versetzbar ist und/ oder in ihren Dichtsitz festsetzbar ist.

8. Anordnung eines Staubfilterbeutels nach einem der Ansprüche 1 bis 7, **dadurch gekennzeichnet, dass** in der Filterkammer (3) eine Sperrausbildung vorgesehen ist, zur Zusammenwirkung mit dem Registrierungsvorsprung (15) bei nicht oder nicht ordnungsgemäß eingelegtem Staubfilterbeutel (4).

9. Anordnung eines Staubfilterbeutels nach Anspruch 8, **dadurch gekennzeichnet, dass** die Sperrausbildung als eine zur Aufnahme eines Abschnittes des Registrierungsvorsprungs (15) geeignete Sperrtasche (17) ausgebildet ist.

10. Anordnung eines Staubfilterbeutels nach einem der Ansprüche 1 bis 9, **dadurch gekennzeichnet, dass** zwei Registrierungsvorsprünge (15) vorgesehen sind.

11. Anordnung eines Staubfilterbeutels nach Anspruch 10, **dadurch gekennzeichnet, dass** die Registrierungsvorsprünge (15) unabhängig voneinander verschwenkbar sind.

12. Anordnung eines Staubfilterbeutels nach einem der Ansprüche 10 oder 11, **dadurch gekennzeichnet, dass** jedem Registrierungsvorsprung (15) eine Sperrausbildung zugeordnet ist.

## Claims

1. Arrangement of a dust filter bag (4) comprising a holding plate (11) and a dust bag (12) fastened to the holding plate (11) in a vacuum cleaner (1), in particular in an electric-motor-operated vacuum cleaner (1), optionally also in a vacuum cleaner (1) in the form of an automatically movable floor cleaning device, the holding plate (11) having a preferably closable entry opening (18) for dust-laden air flowing in an entry direction (a) that is substantially perpendicular to an opening surface of the entry opening (18), the vacuum cleaner (1) also having a filter chamber (3) for receiving the dust filter bag (4) and a suction/blower nozzle (32) to which an inserted dust filter bag (4) is connected, the filter chamber (4) furthermore being provided with a pivotable closure cover (13) for removing and inserting the dust filter bag (4), which closure cover has a registration projection (15), it only being possible to close the closure cover (13) if the registration projection (15) interacts with an inserted dust filter bag (4), **characterised in that**, when the closure cover (13) is in the closed position, the registration projection (15) is retracted into an engagement space (25) of the holding plate (11), which engagement space has a U-shaped cross section and is open in the direction of the registration projection (15).

2. Arrangement of a dust filter bag according to claim 1, **characterised in that** the registration projection (15) is pivotable about a pivot axis (y), and **in that** the registration projection (15) is moved about the pivot axis (y) when in the retracted position.

3. Arrangement of a dust filter bag according to either claim 1 or claim 2, **characterised in that** an underlapping portion (24) of the holding plate (11) is formed on the holding plate (11) upstream of a fastening surface (22) of the dust bag (12), counter to the entry direction (a) of the dust-laden air into the dust bag (12).

4. Arrangement of a dust filter bag according to claim 3, **characterised in that** the underlapping portion (24) is formed over only part of the circumference.

5. Arrangement of a dust filter bag according to either claim 3 or claim 4, **characterised in that** two opposite underlapping portions (24) are formed with respect to a central axis (z) of the entry opening (18).

6. Arrangement of a dust filter bag according to any of claims 3 to 5, **characterised in that** the registration projection (15) retracts into the engagement space (25) in a retraction direction, transversely to the extension of the underlapping portion (24).

7. Arrangement of a dust filter bag according to any of claims 1 to 6, **characterised in that** the holding plate (11) can be moved into a sealing seat and/or can be secured in the sealing seat thereof by means of the registration projection (15).

8. Arrangement of a dust filter bag according to any of claims 1 to 7, **characterised in that** a blocking structure is provided in the filter chamber (3) to interact with the registration projection (15) when the dust filter bag (4) is not or not properly inserted.

9. Arrangement of a dust filter bag according to claim 8, **characterised in that** the blocking structure is designed as a blocking recess (17) suitable for receiving a portion of the registration projection (15).

10. Arrangement of a dust filter bag according to any of claims 1 to 9, **characterised in that** two registration projections (15) are provided.

11. Arrangement of a dust filter bag according to claim 10, **characterised in that** the registration projections (15) can be pivoted independently of one another.

12. Arrangement of a dust filter bag according to either claim 10 or claim 11, **characterised in that** a blocking structure is associated with each registration projection (15).

## Revendications

1. Agencement d'un sac filtrant à poussière (4) avec une plaque de maintien (11) et un sac à poussière (12) fixé à la plaque de maintien (11), dans un aspirateur (1), en particulier dans un aspirateur (1) à moteur électrique, le cas échéant aussi dans un aspirateur (1) sous la forme d'un dispositif de nettoyage de sol à déplacement automatique, dans lequel la plaque de maintien (11) présente une ouverture d'entrée (18) de préférence obturable, pour de l'air chargé de poussière s'écoulant dans une direction d'entrée (a) sensiblement perpendiculaire à une surface d'ouverture de l'ouverture d'entrée (18), dans lequel en outre l'aspirateur (1) présente une chambre de filtrage (3) pour recevoir le sac filtrant à poussière (4), et une tubulure d'aspiration/soufflage (32) auquel est raccordé un sac filtrant à poussière (4) inséré, dans lequel en outre la chambre de filtrage (4) est pourvue d'un couvercle de fermeture (13) qui peut pivoter pour l'enlèvement et l'insertion du sac filtrant à poussière (4) et qui présente une saillie d'enregistrement (15), la fermeture du couvercle de fermeture (13) n'étant possible que lorsque la saillie d'enregistrement (15) interagit avec un sac filtrant à poussière (4) inséré, **caractérisé en ce que**, dans la position fermée du couvercle de fermeture (13), la saillie d'enregistrement (15) est rentrée dans un espace d'engagement (25) de la plaque de retenue (11) lequel est en forme de U en section transversale et ouvert en direction de la saillie d'enregistrement (15).

2. Agencement d'un sac filtrant à poussière selon la revendication 1, **caractérisé en ce que** la saillie d'enregistrement (15) peut pivoter autour d'un axe de pivotement (y) et **en ce que**, dans la position rentrée, la saillie d'enregistrement (15) est déplacée autour de l'axe de pivotement (y).

3. Agencement d'un sac filtrant à poussière selon l'une des revendications 1 ou 2, **caractérisé en ce qu'**une partie d'engagement sur le dessous (24) de la plaque de maintien (11) est formée sur la plaque de maintien (11) en amont d'une surface de fixation (22) du sac à poussière (12), en opposition à la direction d'entrée (a) de l'air chargé de poussière dans le sac à poussières (12)

4. Agencement d'un sac filtrant à poussière selon la revendication 3, **caractérisé en ce que** la partie d'engagement sur le dessous (24) est formée seulement sur une partie de la périphérie.

5. Agencement d'un sac filtrant à poussière selon l'une des revendications 3 ou 4, **caractérisé en ce que** sont formées deux parties d'engagement sur le dessous (24) opposées par rapport à un axe central (z) de l'ouverture d'entrée (18).

6. Agencement d'un sac filtrant à poussière selon l'une des revendications 3 à 5, **caractérisé en ce que** la saillie d'enregistrement (15) pénètre dans l'espace d'engagement (25) suivant une direction d'insertion transversale à l'extension de la partie d'engagement sur le dessous (24).

7. Agencement d'un sac filtrant à poussière selon l'une des revendications 1 à 6, **caractérisé en ce que** la plaque de maintien (11) peut être déplacée dans un siège étanche et/ou peut être fixée dans son siège étanche au moyen de la saillie d'enregistrement (15) .

8. Agencement d'un sac filtrant à poussière selon l'une des revendications 1 à 7, **caractérisé en ce qu'**une formation d'arrêt est prévue dans la chambre de filtrage (3) pour coopérer avec la saillie d'enregistrement (15) lorsque le sac filtrant à poussière (4) n'est pas inséré ou n'est pas correctement inséré.

9. Agencement d'un sac filtrant de poussière selon la revendication 8, **caractérisé en ce que** ladite formation d'arrêt est formée en tant que poche d'arrêt (17) appropriée pour recevoir une partie de ladite saillie d'enregistrement (15).

10. Agencement d'un sac filtrant de poussière selon l'une des revendications 1 à 9, **caractérisé en ce que** sont prévues deux saillies d'enregistrement (15).

11. Agencement d'un sac filtrant à poussière selon la revendication 10, **caractérisé en ce que** les saillies d'enregistrement (15) peuvent pivoter indépendamment l'une de l'autre.

12. Agencement d'un sac filtrant à poussière selon l'une des revendications 10 ou 11, **caractérisé en ce qu'**une formation d'arrêt est associée à chaque saillie d'enregistrement (15).
